# EUROPÄISCHE PATENTSCHRIFT

(11) **EP 0 476 436 B1**
(45) Veröffentlichungstag und Bekanntmachung des Hinweises auf die Patenterteilung: **03.08.1994**
(21) Anmeldenummer: 91114966.4
(22) Anmeldetag: 05.09.1991
(51) Int. Cl.: B63B 35/79

(54) **Lippenabdichtung aus Kunststoff für den unteren Abschluss der Aufnahmeöffnung für Schwertkasten und Schwert, insbesondere bei Surfbrettern**
Watertight synthetic gland for the lower seal of the gap between keel box and keel, especially for surfboards
Joint à lèvres synthétique d'étancheité pour le serrage inférieur de l'ouverture entre le puits de dérivé et la dérivé, notamment pour planches à voile

(30) Priorität: 08.09.1990 DE 9012804 U; 21.09.1990 DE 4029937
(43) Veröffentlichungstag der Anmeldung: 25.03.1992
(73) Patentinhaber: Schütz-Werke GmbH & Co. KG., D-56242 Selters (DE)
(72) Erfinder: Namur, Marc, Dipl.-Ing., W-6100 Darmstadt (DE)
(74) Vertreter: Pürckhauer, Rolf, Dipl.-Ing.

(56) Entgegenhaltungen:
- DE-A- 3 219 010
- DE-A- 3 440 553
- DE-A- 3 621 933

## Beschreibung

Die Erfindung betrifft eine Lippenabdichtung aus Kunststoff für den unteren Abschluß der Aufnahmeöffnung für Schwertkasten und Schwert, insbesondere bei Surfbrettern, mit je einer auf jeder Seite der Aufnahmeöffnung im Brettkörper befestigten, mit dem Profil des Unterwasserschiffs bündigen Befestigungsleiste aus hartem Kunststoff und einer zusammen mit dieser als Strangpreßprofil hergestellten Dichtlippe aus elastischem Kunststoff, wobei die Dichtlippen einen elastischen Verschluß der Aufnahmeöffnung für Schwertkasten und Schwert bilden.

Die Praxis hat gezeigt, daß die Dichtwirkung einer derartigen, aus der DE 36 29 777 C2 bekannten Lippenabdichtung nicht optimal ist. Ferner benötigt die bekannte Lippenabdichtung eine gesonderte, in den Brettkörper eingelassene Trägerleiste, an der die Befestigungsleiste mit der Dichtlippe angeklemmt wird, so daß diese Lippenabdichtung für in großen Serien hergestellte Surfbretter von der Konstruktion her verhältnismäßig aufwendig ist.

Der Erfindung liegt die Aufgabe zugrunde, eine gegenüber der gattungsgemäßen Lippenabdichtung vereinfachte Lippenabdichtung mit einer verbesserten Dichtwirkung für den unteren Abschluß der Aufnahmeöffnung für Schwertkasten und Schwert bei Surfbrettern zu entwickeln.

Diese Aufgabe ist erfindungsgemäß gelöst durch eine Lippenabdichtung mit den Merkmalen des Patentanspruchs 1.

Die Unteransprüche beinhalten zweckmäßige Ausgestaltungen der Erfindung.

Die als elastische Hohlprofilleiste ausgebildete Lippenabdichtung ist aufgrund ihrer optimalen Steifigkeit gegen Wasserdruck bei ein- und ausgeschwenkter Stellung des Schwertes völlig dicht. Die Befestigungsleiste mit der Dichtlippe besitzt eine strömungsgünstige Oberfläche. Die Dichtlippe, zu deren Befestigung am Unterwasserschiff lediglich eine einteilig mit der Lippe ausgebildete, in den Brettkörper einzupressende oder einzuklebende Leiste erforderlich ist, stellt ein einfaches Teil dar, das sehr kostengünstig herzustellen ist, da die Befestigungsleiste aus hartem Kunststoff, z.B. Polyvinylchlorid, und die Dichtlippe aus weichem Kunststoff, z.B. Polyurethan, bei entsprechender Gestaltung des Strangpreßmundstücks eines Extruders aus diesen relativ preisgünstigen Materialien gleichzeitig stranggepreßt werden können und sich die beiden unterschiedlichen Kunststoffe beim Aushärten fest miteinander verbinden.

Die Erfindung ist nachstehend anhand einer ausschnittweisen Querschnittsdarstellung eines Surfbretts im Bereich des Schwertkastens näher erläutert.

Die Lippenabdichtung für den unteren Abschluß der Aufnahmeöffnung 2 im Brettkörper 1 für den von oben eingesetzten Schwertkasten 3 und das Schwert 4 weist zwei beidseitig der Aufnahmeöffnung 2 in den Brettkörper 1 eingelassene, mit dem Profil 5 des Unterwasserschiffes abschließende Befestigungsleisten 6 mit einer elastischen Dichtlippe 7 auf.

Die Befestigungsleiste 6 ist als U-Profil ausgebildet mit einem inneren 8 und einem äußeren, kurzen Schenkel 9, die durch einen entsprechend dem Profil 5 des Unterwasserschiffes schräg verlaufenden Steg 10 miteinander verbunden sind. Die auf der Seite des äußeren Schenkels 9 an den Verbindungssteg 10 der Befestigungsleiste 6 anschließende Dichtlippe 7 ist an der der Befestigungsleiste 6 abgewandten Längsseite zu einer abgerundeten Dichtkante 11 geformt, die in einen schräg nach oben gerichteten, elastischen Stützschenkel 12 übergeht, der an die freie Endkante des äußeren Schenkels 9 der Befestigungsleiste 6 angesetzt ist. Der gegenüber der Dichtlippe 7 steifere Stützschenkel 12 weist eine größere Stärke 13 als die Dichtlippe 7 auf.

Die Befestigungsleisten 6 sind mit dem inneren Schenkel 8 in entsprechende Nuten 14 im Brettkörper 1 auf beiden Seiten der Aufnahmeöffnung 2 eingepreßt oder eingeklebt und liegen mit der Innenfläche 15 des Verbindungssteges 10 ganz bzw. teilweise an den Rändern 16, 17 der Aufnahmeöffnung 2 an.

Jeweils eine Befestigungsleiste 6 aus hartem Kunststoff, z.B. Polyvinylchlorid, und eine Dichtlippe 7 sowie ein Stützschenkel 12 aus einem elastischen Kunststoff wie Polyurethan sind zusammen als Strangpreßprofil hergestellt.

Die Dichtlippe 7 bildet zusammen mit dem Stützschenkel 12 und dem äußeren, kurzen Schenkel 9 der Befestigungsleiste 6 eine elastische Hohlprofilleiste 18, deren Steifigkeit in Ausklapprichtung a des Schwertes 4 geringer ist als in Einklapprichtung b des Schwertes. Diese Wirkungsweise der in die Hohlprofilleiste 18 integrierten Dichtlippe 7 gewährleistet, daß die beiden Dichtlippen 7 der Lippenabdichtung einen elastischen, dichten Verschluß der Öffnung zur Aufnahme des Schwertkastens 3 und des Schwertes 4 in der eingeklappten 4' und der ausgeklappten Stellung 4'' des Schwertes 4 bilden, wobei die Dichtwirkung der Lippenabdichtung auch bei hohem, bei einem starken Wellengang auf dem Unterwasserschiff lastenden Wasserdruck durch die Versteifung der Dichtlippen 7 mit Hilfe der Stützschenkel 12 gewährleistet ist. Die in Ausklapprichtung a des Schwertes 4 verminderte Steifigkeit der Dichtlippe 7 garantiert eine mittlere Leichtgängigkeit des Schwertes 4, so daß die für das Ausklappen des Schwertes erforderliche Handkraft von jedem Surfer beherrschbar ist, und die beim Einklappen des Schwertes durch die größere Steifigkeit der Dichtlippen 7 in Einklapprichtung b ansteigende Betätigungskraft kann aufgrund der Handhabungsmöglichkeit des Schwertes mit dem Fuß ohne weiteres von jedem Surfer aufgebracht werden.

Bei einer Beschädigung einer Dichtlippe 7 kann die Befestigungsleiste 6 mit dem inneren Schenkel 8 aus der Nut 14 im Brett 1 gelöst und ausgetauscht werden.

## Patentansprüche

1. Lippenabdichtung aus Kunststoff für den unteren Abschluß der Aufnahmeöffnung für Schwertkasten und Schwert, insbesondere bei Surfbrettern, mit je einer auf jeder Seite der Aufnahmeöffnung im Brettkörper befestigten, mit dem Profil des Unterwasserschiffs bündigen Befestigungsleiste aus hartem Kunststoff und einer zusammen mit dieser als Strangpreßprofil hergestellten Dichtlippe aus elastischem Kunststoff, wobei die Dichtlippen einen elastischen Verschluß der Aufnahmeöffnung für Schwertkasten und Schwert bilden, dadurch gekennzeichnet, daß die Befestigungsleiste (6) ein U-Profil aufweist mit einem inneren (8) und einem äußeren, kurzen Schenkel (9), die durch einen entsprechend dem Profil (5) des Unterwasserschiffes schräg verlaufenden Steg (10) miteinander verbunden sind, die auf der Seite des äußeren Schenkels (9) an den Verbindungssteg (10) der Befestigungsleiste (6) anschließende Dichtlippe (7) an der der Befestigungsleiste (6) abgewandten Längsseite zu einer abgerundeten Dichtkante (11) geformt ist, die in einen schräg nach oben gerichteten, elastischen Stützschenkel (12) übergeht, der an die freie Endkante des äußeren Schenkels (9) der Befestigungsleiste (6) angesetzt ist und mit diesem und der Dichtlippe (7) eine elastische Hohlprofilleiste (18) bildet, und daß die Befestigungsleiste (6) mit dem inneren Schenkel (8) in einer entsprechenden Nut (14) in der Unterseite des Brettkörpers (1) befestigt ist und mit der Innenfläche (15) des Verbindungssteges (10) ganz oder teilweise am Rand (16, 17) der Aufnahmeöffnung (2) anliegt.

2. Lippenabdichtung nach Anspruch 1, dadurch gekennzeichnet, daß die Befestigungsleiste (6) mit dem inneren Schenkel (8) in die Nut (14) im Brettkörper (1) eingepreßt ist.

3. Lippenabdichtung nach Anspruch 1, dadurch gekennzeichnet, daß die Befestigungsleiste (6) mit dem inneren Schenkel (8) in die Nut (14) im Brettkörper (1) eingeklebt ist.

4. Lippenabdichtung nach einem der Ansprüche 1 bis 3, dadurch gekennzeichnet, daß der gegenüber der Dichtlippe (7) steifere Stützschenkel (12) eine größere Stärke (13) aufweist als die Dichtlippe (7).

## Claims

1. Lip seal made of plastics material for the lower closure of the gap for daggerboard box and daggerboard, particularly in surfboards, with one attachment strip attached on either side of the gap in the board body, flush with the profile of the underwater hull, and made of hard plastics, and with a sealing lip manufactured as an extruded profile together with said strip, made of resilient plastics, the seal lips forming a resilient closure of the gap for daggerboard box and daggerboard, characterised in that the attachment strip (6) has a U-shaped sectional profile with an inner (8) and an outer, short arm (9), which are connected together by a web (10) which extends obliquely with respect to the profile (5) of the underwater hull, the seal lip (7) connecting with the connecting web (10) of the attachment strip (6) on the side of the outer arm (9) being shaped, on the longitudinal side facing away from the attachment strip (6), to form a rounded sealing edge (11), which merges into an obliquely upwardly oriented resilient support arm (12), which is applied against the free terminal edge of the outer arm (9) of the attachment strip (6), and forms with the latter and with the seal lip (7) a resilient hollow-section strip (18), and in that the attachment strip (6) is secured in a corresponding groove (14) in the underside of the board body (1), and abuts totally or partly with the inner surface (15) of the connecting web (10) against the edge (16, 17) of the gap (2).

2. Lip seal according to claim 1, characterised in that the attachment strip (6) is pressed with the inner arm (8) into the groove (14) in the board body (1).

3. Lip seal according to claim 1, characterised in that the attachment strip (6) is glued with the inner arm (8) of the attachment strip (6) into the groove (14) in the board body (1).

4. Lip seal according to one of claims 1 to 3, characterised in that the support arm (12), which is more rigid than the seal lip (7), has a greater thickness (13) than the seal lip (7).

## Revendications

1. Joint d'étanchéité à lèvres en matière plastique, pour la fermeture inférieure du puits de réception du caisson de dérive et de la dérive, notamment dans des planches à voile, comportant, fixées dans le corps de la planche, de part et d'autre du puits de réception, respectivement une baguette de fixation en matière plastique dure affleurant le profil de la partie immergée de la planche et une lèvre d'étanchéité en matière plastique élastique fabriquée en même temps que la baguette sous la forme d'un profilé extrudé, les lèvres d'étanchéité formant une fermeture élastique du puits de réception du caisson de dérive et de la dérive, caractérisé en ce que la baguette (6) de fixation a un profil en U ayant une branche intérieure (8) et une branche extérieure (9) courte, reliées entre elles par une âme (10) s'étendant de manière inclinée conformément au profil (5) de la partie immergée de la planche à voile, la lèvre (7) d'étanchéité se raccordant, du côté de la branche (9) extérieure, à l'âme (10) de liaison de la baguette (6) de fixation étant conformée du côté longitudinal éloigné de la baguette (6) de fixation en arête (11) d'étanchéité arrondie, qui se transforme en une branche (12) d'appui élastique et inclinée vers le haut, laquelle s'applique à l'arête de l'extrémité libre de la branche (9) extérieure de la baguette (6) de fixation et forme avec cette branche et la lèvre (7) d'étanchéité une baguette (18) profilée creuse et élastique, et en ce que la baguette (6) de fixation est fixée par la branche (8) intérieure dans une gorge (14) adéquate à la partie inférieure du corps (1) de la planche et s'applique par la face (15) intérieure de l'âme (10) de liaison en tout ou partie au bord (16, 17) du puits (2) de réception.

2. Joint d'étanchéité à lèvres suivant la revendication 1, caractérisé en ce que la baguette (6) de fixation est enfoncée par la branche (8) intérieure dans la gorge (14) du corps (1) de la planche.

3. Joint d'étanchéité à lèvres selon la revendication 1, caractérisé par le fait que la baguette (6) de fixation est enfoncée par collage par la branche intérieure (8) dans la gorge (14) du corps (1) de la planche.

4. Joint d'étanchéité à lèvres selon les revencations 1 à 3, caractérisé par le fait que la branche (12) d'appui plus rigide par rapport à la lèvre d'étanchéité (7)présente une épaisseur plus grande (13) que la lèvre d'étanchéité (7).
